# DEMANDE DE BREVET EUROPEEN

(11) **EP 2 540 937 A1**
(43) Date de publication de la demande: **02.01.2013**
(21) Numéro de dépôt: 12447012.1
(22) Date de dépôt: 27.06.2012
(51) Int. Cl.: E05B 15/16, E05B 17/18

(54) **Système de protection pour porte blindée**

(30) Priorité: 01.07.2011 BE 201100409
(71) Demandeur: Metal Quartz SA, 7600 Peruwelz (BE)
(72) Inventeur: Dalle Valle, Dario, B-7600 Peruwelz (BE)
(74) Mandataire: Powis de Tenbossche, Roland

(57) **Abrégé**

Système de protection 1 pour un rotor et/ou stator d'un dispositif de verrouillage pour une porte d'accès blindée, ledit système de protection comprenant :
- un premier corps plat métallique 2,
- un disque 5,
- un deuxième corps plat métallique 7,

dans lequel le premier corps plat métallique 2 et le deuxième corps plat métallique 7 sont soudés l'un à l'autre, avantageusement par un cordon de soudure périphérique 9, et dans lequel les ouvertures périphériques 4 du corps plat métallique 2 sont adaptées pour recevoir des zones de soudures pour attacher le premier corps plat métallique sur la paroi métallique P de la porte.

## Description

L'invention a pour objet un système de protection 1 pour un rotor et/ou stator d'un dispositif de verrouillage pour une porte d'accès blindée, ledit dispositif de verrouillage étant commandé par une clef adaptée pour commander la rotation du rotor autour d'un axe par rapport au stator entre au moins une position verrouillée et une position non verrouillé, ledit système de protection étant adapté pour être attaché sur une paroi métallique de la porte blindée, ledit système de protection comprenant :
- un premier corps plat métallique 2, avantageusement un disque, présentant une ouverture centrale 3 et au moins trois ouvertures périphériques 4 réparties autour de l'ouverture centrale 3,
- un disque 5, avantageusement métallique, adapté pour être monté à rotation dans l'ouverture centrale 3 du premier corps plat 2, ledit disque étant rotatif par rapport à un axe sensiblement parallèle à l'axe de rotation du rotor, ledit disque présentant une fente 6 adaptée pour le passage d'une partie d'une clef,
- un deuxième corps plat métallique 7 présentant une ouverture centrale 8 dont la forme et/ou la dimension est/sont adaptées pour s'opposer au passage du disque par un déplacement de translation parallèle à l'axe de rotation du rotor,
dans lequel le premier corps plat métallique 2 et le deuxième corps plat métallique 7 sont soudés l'un à l'autre, avantageusement par un cordon de soudure périphérique 9, et dans lequel les ouvertures périphériques 4 sont adaptées pour recevoir des zones de soudure 10 pour attacher le premier corps plat métallique sur la paroi métallique P de la porte.

Le système de protection selon l'invention permet de protéger le rotor et/ou le stator, avantageusement le rotor et le stator du dispositif de verrouillage d'agression mécanique, par exemple au moyen d'une disqueuse, scie circulaire, marteau, etc.

Des particularités et détails de l'invention sont donnés aux revendications ci-annexées, et ressortiront de la description de formes de réalisation préférées données à titre d'exemple uniquement, l'objet des revendications étant des généralisations des formes de réalisation représentées, généralisations pouvant être combinées autrement pour arriver à d'autres formes de réalisation.

Un tel système de protection est montré à titre d'exemple à la figure 1, la figure 2 montrant le système de la figure 1 après retrait du deuxième corps plat 7, tandis que la figure 3 montre le disque 5. La figure 4 est une vue en coupe à plus grande échelle du système de la figure 1.

La figure 5 est une vue similaire à celle de la figure 4, mais pour une forme de réalisation avantageuse pour laquelle les ouvertures centrales 3,8 du premier et deuxième corps plats 2,7 et le disque 5 sont adaptés pour s'opposer au retrait du disque 5 hors desdites ouvertures centrales par mouvement de translation parallèle à l'axe de rotation du disque 5 par rapport auxdites ouvertures centrales, et ce dans les deux sens opposés.

Selon un détail de formes de réalisation avantageuses, détail montré uniquement à la figure 5, les ouvertures périphériques 4 ont une forme tronconique, la section la plus large étant avantageusement tournée vers la paroi métallique de la porte.

Selon toujours un autre détail de formes de réalisation avantageuses, détail montré à la figure 5, les corps plats 2, 7 présentent des bords adaptés pour former sensiblement une ou des surfaces ou faces F1,F2 continues inclinées par rapport à l'axe de rotation R du disque 5, axe qui est également l'axe de rotation du rotor. Le premier disque 2 est avantageusement soudé sur sa périphérie (cordon de soudure 11) à la paroi de la porte P.

Dans les formes de réalisation des figures 4 et 5, les corps plats 2,7 sont des disques présentant une ouverture circulaire centrée par rapport au centre du disque et par rapport au centre de rotation du disque.

Bien que dans les formes de réalisation des figures 4 et 5, le premier disque 2 présente quatre trous périphériques, il aurait été avantageux d'en avoir 5 ou 7.

Les trous périphériques sont avantageusement disposés entre eux avec sensiblement un même écartement angulaire entre deux trous périphériques adjacents ou successifs.

Dans la forme de réalisation de la figure 5, l'ouverture centrale 3 du premier corps plat présente une forme sensiblement tronconique, la section la plus large étant tournée vers la paroi de la porte.

Dans les formes de réalisation préférées, que le premier corps, le deuxième corps et le disque sont réalisés en un acier dur, en particulier en un acier type pour ressort.

Toujours dans les formes de réalisation préférées, au moins les faces du système non tournées vers la paroi de la porte sont recouvertes d'un revêtement anti abrasif AB. Ce revêtement AB (traits interrompus) couvre également au moins une partie de la porte adjacente du système de protection.

L'invention a donc également pour objet une porte blindée (montrée uniquement en partie et de manière schématique sur les figures 4 et 5) comprenant un dispositif de verrouillage comportant un stator et un rotor monté mobile par rapport au stator, ledit rotor étant commandé par une clef, **caractérisé en ce que** le stator et/ou le rotor sont protégés par un système de protection suivant l'invention.

Le corps plat 2 a par exemple une épaisseur double de celle du corps plat 7. par exemple le corps plat 2 a une épaisseur comprise entre 2 et 10mm, tandis que le corps 7 a une épaisseur de 1 à 5mm.

## Revendications

1. Système de protection 1 pour un rotor et/ou stator d'un dispositif de verrouillage pour une porte d'accès blindée, ledit dispositif de verrouillage étant commandé par une clef adaptée pour commander la rotation du rotor autour d'un axe par rapport au stator entre au moins une position verrouillée et une position non verrouillé, ledit système de protection étant adapté pour être attaché sur une paroi métallique de la porte blindée, ledit système de protection comprenant :
- un premier corps plat métallique 2, avantageusement un disque, présentant une ouverture centrale 3 et au moins trois ouvertures périphériques 4 réparties autour de l'ouverture centrale 3,
- un disque 5, avantageusement métallique, adapté pour être monté à rotation dans l'ouverture centrale 3 du premier corps plat 2, ledit disque étant rotatif par rapport à un axe sensiblement parallèle à l'axe de rotation du rotor, ledit disque présentant une fente 6 adaptée pour le passage d'une partie d'une clef,
- un deuxième corps plat métallique 7 présentant une ouverture centrale 8 dont la forme et/ou la dimension est/sont adaptées pour s'opposer au passage du disque par un déplacement de translation parallèle à l'axe de rotation du rotor,
dans lequel le premier corps plat métallique 2 et le deuxième corps plat métallique 7 sont soudés l'un à l'autre, avantageusement par un cordon de soudure périphérique 9, et dans lequel les ouvertures périphériques 4 sont adaptées pour recevoir des zones de soudures pour attacher le premier corps plat métallique sur la paroi métallique P de la porte.

2. Système de protection selon la revendication 1, **caractérisé en ce que** les ouvertures centrales 3,8 du premier et deuxième corps plats 2,7 et le disque 5 sont adaptés pour s'opposer au retrait du disque 5 hors desdites ouvertures centrales par mouvement de translation parallèle à l'axe de rotation du disque 5 par rapport auxdites ouvertures centrales, et ce dans les deux sens opposés.

3. Système suivant la revendication 1 ou 2, **caractérisé en ce que** les ouvertures périphériques 4 ont une forme tronconique, la section la plus large étant avantageusement tournée vers la paroi métallique de la porte.

4. Système suivant l'une quelconque des revendications précédentes, **caractérisé en ce que** les corps plats 2, 7 présentent des bords adaptés pour former sensiblement une ou des surfaces ou faces continues inclinées par rapport à l'axe de rotation du disque 5.

5. Système suivant l'une quelconque des revendications précédentes, **caractérisé en ce que** les corps plats 2,7 sont des disques présentant une ouverture circulaire centrée par rapport au centre du disque et par rapport au centre de rotation du disque.

6. Système suivant l'une quelconque des revendications précédentes, **caractérisé en ce que** le premier corps plat présente 4 ou plus de 4, avantageusement 5 ou plus de 5 trous périphériques.

7. Système suivant l'une quelconque des revendications précédentes, **caractérisé en ce que** les trous périphériques sont disposés entre eux avec sensiblement un même écartement angulaire entre deux trous périphériques adjacents ou successifs.

8. Système suivant l'une quelconque des revendications précédentes, **caractérisé en ce que** l'ouverture centrale 3 du premier corps plat a une forme sensiblement tronconique, la section la plus large étant tournée vers la paroi de la porte.

9. Système suivant l'une quelconque des revendications précédentes, **caractérisé en ce que** le premier corps, le deuxième corps et le disque sont réalisés en un acier dur, en particulier en un acier type pour ressort.

10. Système suivant l'une quelconque des revendications précédentes **caractérisé en ce qu'**au moins les faces du système non tournées vers la paroi de la porte sont recouverte d'un revêtement anti abrasif.

11. Porte blindée comprenant un dispositif de verrouillage comportant un stator et un rotor monté mobile par rapport au stator, ledit rotor étant commandé par une clef, **caractérisé en ce que** le stator et/ou le rotor sont protégés par un système de protection suivant l'une quelconque des revendications précédentes, le premier corps plat 2 étant attaché par des zones de soudure s'étendant dans les trous périphériques.
